# EUROPÄISCHE PATENTSCHRIFT

(11) **EP 0 294 451 B1**
(45) Veröffentlichungstag und Bekanntmachung des Hinweises auf die Patenterteilung: **11.03.1992**
(21) Anmeldenummer: 88900569.0
(22) Anmeldetag: 19.12.1987
(51) Int. Cl.: B22D 11/14

(54) **VERFAHREN UND VORRICHTUNG ZUM KONTINUIERLICHEN GIESSEN VON METALLSTRÄNGEN**
PROCESS AND DEVICE FOR CONTINUOUS CASTING OF METAL BARS
PROCEDE DE COULAGE CONTINU DE BARRES METALLIQUES

(30) Priorität: 22.12.1986 DE 3643940; 31.10.1987 DE 3736956
(43) Veröffentlichungstag der Anmeldung: 14.12.1988
(73) Patentinhaber: HEIDE HEIN ENGINEERING & DESIGN, D-4134 Rheinberg 1 (DE)
(72) Erfinder: EUL, Wilhelm, D-4200 Oberhausen 11 (DE)
(86) Internationale Anmeldenummer: DE8700603
(87) Internationale Veröffentlichungsnummer: WO8804586

(56) Entgegenhaltungen:
- DE-A- 1 758 133
- FR-A- 1 060 910
- GB-A- 967 699
- GB-A- 2 116 888
- Patent Abstracts of Japan, vol. 6, no 178 (M-155)(1056), 11 September 1982, & JP,A,5785655 (KAWASAKI SEITETSU K.K.) 28 May 1982

## Beschreibung

Die Erfindung betrifft ein Verfahren und eine Vorrichtung zum kontinuierlichen Gießen von Metallsträngen aus hochschmelzenden Metallen, insbesondere von Stahlsträngen, mit endabmessungsnahen Querschnitten, nach dem Prinzip der kommunizierenden Röhren, bei dem, bzw. bei der das Gießmetall jeweils aus einem Druckgefäß durch jeweils ein Kanalrohr in jeweils eine Stranggießkokille gedrückt wird.

Zur Herstellung von Halbzeug bzw. Vormaterial für Walzwerke ist eine Vielzahl von Stranggießverfahren bekannt. Einige dieser Verfahren werden auch großtechnisch eingesetzt. Darunter fallen Kreisbogen-Stranggießanlagen, Senkrecht-Abbiege-Stranggießanlagen,Druckguß-Verfahren und Horizontal-Stranggießverfahren.

Die bekannten Verfahren sind entweder technisch problematisch oder sind in der Anlagentechnik sehr aufwendig und erfordern immer noch einen hohen Einsatz an Personal und Investitionskosten. Leistungsstarke Anlagen sind zudem sehr unflexibel in der Produktpalette.

Insbesondere die Forderung nach einer den vorstehenden Gesichtspunkten entsprechenden Gießanlage für die Herstellung endabmessungsnaher Querschnitte ist nach dem Stand der Technik unzureichend erfüllt. Ein bekanntes Verfahren zur Herstellung dünner Stahlstränge mit einer Stranggießkokille sehr engen Querschnitts leidet unter erheblichen Problemen gießtechnischer Art, z.B. wird das Reinigen der Gießmetallbad-Oberfläche in der Kokille von Schlacke aufgrund des engen Querschnitts sehr erschwert. Ferner ist hier das Problem des Angießens bei hohen Gießgeschwindigkeiten ungelöst.

Ein bisher ebenfalls unbefriedigend gelöstes Problem ist die sich in der Stranggießkokille sammelnde Schlacke, die nicht nur beträchtliche Aufwendungen an das Gießpulver erfordert, sondern auch die Gießmannschaft erheblich fordert. Hieran anschließend zeigt sich mangelhaft trainiertes Personal als Urrsache für viele Gießfehler.

Ein weiteres Problem der bekannten Stranggießverfahren ist in der Reoxydation der Stahlschmelze vor und während des Gießprozesses zu sehen. So muß z.B. das Schattenrohr zwischen Gießpfanne und Verteiler für mehrere Prozeduren entfernt werden, wobei dann sofort Reoxydation des fließenden Gießstrahls eintritt. Erhebliche Zeit- und Kostenprobleme treten im Bereich der sog. Zwischenverteiler auf. Die voluminösen Verteiler müssen über der Stranggießkokille präzise ausberichtet werden, was bei sehr schmalen Strängen immer problematischer wird.

Allen großtechnisch angewendeten Stranggießverfahren haften Nachteile des großen Personalaufwandes im gießtechnischen Prozeß an (Pfanne,Verteiler,Kokille). Hieraus resultieren neben erheblichen Kosten auch große Mängel in der Prozeßführung und in der Qualität der Produkte.

Die vorliegende Erfindung geht von einem Stand der Technik aus, wie sich dieser aus dem "Handbuch des Stranggießens" von Herrmann Verlag Aluminium, Düsseldorf, Ausgabe 1958, Seite 691 mit Bild 1930 und Seite 694 mit Bild 1940 ergibt.

Danach sind bei einem System des steigenden Gusses und eines kommunizierenden Rohres ein mit Reoxydation behafteter Eingießtrichter, eine feststehende Senkrecht- oder Horizontalstranggießkokille und entweder ein schroffer Übergang von der Vertikalen in die Horizontale oder nur ein vertikaler Strangabzug bekannt.

Es ist auch ein Verfahren des steigenden Gusses bekannt (GB-A-2 116 888), das allerdings als semikontinuierlicher Gießvorgang ausgestaltet ist, so daß kein kontinuierlich erzeugter Gußstrang sondern Metallstranggußstücke von endlicher Länge, d.h. von ein paar Metern Länge entstehen. Das Aufsteigen des Gusses wird nicht nach dem Prinzip der kommunizierenden Röhren bewirkt, sondern durch eine nicht zusammenhängende Flüssigkeitssäule. Es wird aus einem Schmelzofen diskontinuierlich Schmelze in ein druckdichtes Gefäß abgelassen und von dort durch Gasdruck auf den Schmelzbadspiegel und durch ein Zuführungsrohr in die Kokille gedrückt. Die Längen der Einzelstücke werden durch aneinandergereihte Kokillen bestimmt. Es handelt sich hierbei nicht um biegefähiges, d.h. wickelfähiges Gießgut und vor allen Dingen nicht um durch geringe Verformungsenergie auf endabmessungsnahe Querschnitte verformbare Querschnitte, die wickelfähiges Gießgut bilden könnten. Vielmehr werden nach dem bekannten Verfahren Rund-oder Quadratblöcke erzeugt, die nach den herkömmlichen Methoden der Blockwalzwerke weiterverarbeitet werden müssen. Ein Gießpfanneneinsatz, eine Vermeidung von Reoxydation auf dem gesamten Erstarrungsweg, eine Entgasung der Schmelze unmittelbar vor dem Gießen, Temperatur- und Analysenkorrekturen und die Regelung des Gießmetallzuflusses werden hier nicht berücksichtigt.

Aus dem "Handbook on Continuous Casting", 1980,Aluminium-Verlag Düsseldorf, Seite 290, Fig. 1656, ist das eingangs bezeichnete gattungsgemäße Verfahren ebenfalls bekannt, wobei das Prinzip der kommunizierenden Röhren angewendet wird. Dort wird das Gießmetall aus einem auf Hüttenflur angeordneten Druckgefäß durch ein Kanalrohr in eine feststehende Bogenkokille gedrückt, wobei allerdings Induktionspumpen im Kanalrohr angewendet werden, um Druck zu erzeugen. Ein anderes Verfahren (Fig. 1658) wendet ebenfalls Bogenkokillen an. Hier wird daher der Gußstrang während der Abkühlung d.h. während des Erstarrens gebogen und nicht im gestreckten Zustand gegossen und gekühlt.

Aus den "Patents Abstracts of Japan", Vol.6,No.178 (M-155) vom 11.9.82 und JP-A-57-85 655, ist das Gießen von Hohlsträngen bekannt, wobei Schmelze in einem vorgeschalteten Behandlungsgefäß entgast wird. Da die Schmelze anschließend von einem tieferliegenden Schmelzenspiegel aus in die senkrechte stillstehende Kokille gefördert wird,liegt auch hier kein System kommunizierender Röhren vor und keine zusammenhängende Flüssigkeitssäule zwischen Ofen und Kokille. Die Rohre sind weder biegefähig noch wickelfähig.

Demgegenüber liegt der Erfindung die Aufgabe zugrunde, einen Gießpfanneneinsatz in der Weise zu gestalten, daß das abfließende Gießmetall auf dem Weg zur Erstarrung einer Reoxydation nicht mehr ausgesetzt wird, eine Entgasung des Gießmetalls (auch unberuhigter Schmelzen) unmittelbar vor dem Gießprozeß durchführen zu können, überhaupt eine Temperatur- und Analysenkorrektur kurz vor dem Abgießen vornehmen zu können und die Regelung des Zuflusses von Gießmetall zur Stranggießkokille ohne zusätzlichen manuellen oder apparativen Aufwand zu erreichen.

Die gestellte Aufgabe wird auf der Grundlage des eingangs bezeichneten Verfahrens erfindungsgemäß dadurch gelöst, daß das Gießmetall aus einem höhergelegenen Vorratsbehälter durch das kommunizierende Kanalrohr in ein Druckgefäß mit Gasdom gedrückt wird, daß das Gießmetall durch ein vertikales Tauchrohr, das durch den Gasdom in das Gießmetall eintaucht, in eine im wesentlichen vertikal oszillierende, unabhängige Stranggießkokille transportiert wird und daß der sich bildende Gußstrang im Bogen von der Vertikalen in die Horizontale umgelenkt und abgezogen wird. Dieses Verfahren verbindet den Vorteil völligen Luftabschlusses des Gießmetalls bis zum Austritt des weitestgehend durcherstarrten Metallstranges am Ausgang aus der Stranggießkokille. Der metallzufluß ist hier leicht durch Druckkontrolle über den Gasdom zu regeln. Bei dem steigenden Guß wird ein dichtes lückenfreies Gefüge erzeugt. Das Gießmetall kann unmittelbar vor dem eigentlichen Gießprozeß entgast werden ohne nennenswerte Temperaturverluste. Ein Schlackenfischen entfällt vor der Kokille ebenfalls. Hach dem Verfahren können auch halb- und unberuhigte Stähle vergossen werden.

Eine Verbesserung ergibt sich daraus, daß der in den Gasdom generierte Druck in Abstimmung mit der Stranggießkokillen-Oszillation gesteuert wird. Die Erstarrungsverhältnisse in der Stranggießkokille, d.h. die Bildung der Strangschale können mit diesem Schritt vorteilhaft beeinflußt werden.

Weitere Vorteile ergeben sich daraus, daß zwischen der Erstarrungsfront im gegossenen Metallstrang und der Gießmetall-Oberfläche in dem Druckgefäß bzw. der Gießmetall-Oberfläche in der Vakuumkammer eine metallostatische Druckdifferenz von mindestens 780 Torr kontinuierlich aufrechterhalten wird. Diese maßnahmen gewährleisten die Herstellung eines dichten Gefüges, wobei Entgasungsvorgänge an dieser Stelle unterdrückt werden können.

Die Vorrichtung zur Durchführung des Verfahrens basiert auf einem Druckgefäß und einer mittels eines Kanalrohrs verbundenen Stranggießkokille.

Ein solcher Gegenstand wird nach der weiteren Erfindung dadurch verbessert, daß dem Druckgefäß über das Kanalrohr ein auswechselbares Pfannengefäß vorgeschaltet ist, daß ein Tauchrohr durch einen Gasdom in das in dem Druckgefäß befindliche Gießmetall eintaucht und an einer über dem Druckgefäß angeordneten, oszillierbaren Stranggießkokille befestigt ist und daß zwischen Druckgefäß und Stranggießkokille ein dichtender Kompensator für die Kokillen-Oszillationsbewegung angeordnet ist. Der Gedanke eines Gasdoms in Verbindung mit dem Druckgefäß gestattet ein Fernhalten des Gießmetalls von gegen die Stranggießkokille abdichtenden Teilen im Zusammenhang mit einem steigenden und reoxydationsfreien Guß.

Vorteilhaftweise kann die Entgasung des Gießmetalls während des Gießprozesses erfolgen, indem zwischen dem Pfannengefäß und dem Druckgefäß eine Vakuumkammer mit luftdichten Anschlußverbindungen eingeschaltet ist.

Nach weiteren Merkmalen der Erfindung ist vorgesehen, daß das Kanalrohr am Druckgefäß im Bereich des Druckgefäß-Bodens einmündet. Vorteilhafterweise kann hiermit die Form und die Länge des Kanalrohres beeinflußt bzw. bestimmt oder gewählt werden.

Gemäß einer weiteren Ausgestaltung der Erfindung wird vorgeschlagen, daß der Gießmetallspiegel in der Vakuumkammer höher als die Oberseite des horizontal abziehbaren Metallstranges verläuft. Dadurch werden die gewünschten Druckverhältnisse im Gießmetall bzw. im erstarrenden Metallstrang eingestellt.

In Weiterbildung der Vorrichtung ist vorgesehen, daß dem Druckgefäß ein Gießtrakt vorgeschaltet ist, der eine Entgasungseinrichtung und/oder einen Druckspeicher und/oder eine Legierungszugabeeinrichtung und/oder eine Heizeinrichtung aufweist. Diese Merkmale stehen im Sinn von vorteilhaften Vorbehandlungsmaßnahmen für das Gießmetall, um z.B. unerwünschte Ausscheidungsvorgänge zu vermeiden.

Ferner ist vorgesehen, daß an die Vakuumkammer anschließend und vor dem Druckgefäß jeweils Schieber angeordnet sind. Diese gewährleisten eine Aufrechterhaltung des Druckes in Teilen der Anlage, falls in anderen Teilbereichen ein Druckabfall eintritt.

Eine andere Merkmalsgruppe besteht daraus, daß das Druckgefäß gegenüber dem Kanalrohr bzw. gegenüber dem Tauchrohr einen erheblich größeren Querschnitt aufweist. Diese Maßnahme gestattet die Bildung des Gasdoms. Ausscheidungs- und Entgasungsvorgänge können, falls erwünscht, sowie auch Entschlackungsvorgänge erleichtert ablaufen.

Ein anderer Vorschlag besteht darin, daß das Druckgefäß im oberen Bereich mit einer Schlacken-Absticheinrichtung versehen ist. Damit kann ohne besonderen Aufwand Restschlacke entfernt werden.

Eine Auswechselbarkeit des Tauchrohrs wird vorteilhafterweise dadurch erzielt und erleichtert, daß zwischen dem Kompensator und der Stranggießkokille ein Rahmen angeordnet ist, der durch einen Kokillen-Oszillationsantrieb getragen bzw. angetrieben ist und der auch die Stranggießkokille trägt.

Das Bilden des Gußstranges bzw. Metallstranges wird außerdem dadurch begünstigt, daß die aus gekühlten Kupferplatten gebildete Stranggießkokille am Einlauf mit semipermeablen Leisten versehen ist und daß diese Leisten mit Schmiermittelkanälen versehen sind, die mit einer Hochdruckschmiermittelpumpe verbunden sind. Dadurch wird die Reibung des Metallstranges vermindert und gleichzeitig das Ablösen der sich bildenden Strangschale unterstützt.

Nach weiteren Merkmalen ist zwischen der Stranggießkokille und dem Tauchrohr ein Schieber angeordnet. Diese Maßnahme erlaubt das wechseln der Stranggießkokille ohne das Wechseln des Tauchrohrs, z.B. beim wechsel von einem Format des Metallstranges auf ein neues Format.

Die Kokillen-Oszillation bei einem mitbewegten Tauchrohr erfordert neue wege der Konstruktion. So wird hierzu vorgeschlagen,daß der Kompensator aus einem an dem Druckgefäß befestigten Labyrinth-Unterteil und einem an der Stranggießkokille bzw. an dem Schieber befestigten Labyrinth-Oberteil besteht, daß das Labyrinth-Unterteil und das Labyrinth-Oberteil mit zusammenwirkenden Verzahnungen versehen sind, deren Bewegungshub dem Hub der Stranggießkokille entspricht. Damit kann die Kokillenoszillation vorteilhaft aufgefangen werden und die Dichtungselemente werden in Notfällen vor Beschädigungen geschützt.

Vorteilhafte Merkmale für die Dichtungselemente bestehen darin, daß das Labyrinth-Unterteil und das Labyrinth-Oberteil eine zylindrische, außen liegende Dichtung bilden. Ein solche Dichtung kann besser kontrolliert werden.

Die Dichtung kann nach einem anderen Vorschlag entweder in der Art einer Kolbenring-Dichtung oder in der Art eines Ringbalges gebildet sein.

Eine Maßnahme zum Schutze gegen die Betriebswärme besteht darin, daß die Dichtung gekühlt ist. Eine solche Kühlung kann von außen oder von innen oder auf beiden Seiten erfolgen.

Die Erfindung ist nicht auf die Anwendung einer einadrigen Stranggießanlage beschränkt. Es wird deshalb vorgeschlagen, daß mehrere parallel verlaufende Metallstränge erzeugbar sind, wobei ein oder zwei Pfannengefäße vorgesehen sind und daß quer zu den Metallsträngen eine Gleisbahn vor den Stranggießkokillen verläuft, auf der ein oder mehrere Manipulatoren für den Wechsel von Stranggießkokillen, Kompensatoren oder Tauchrohren verfahrbar sind. Für sämtliche Stranggießkokillen ist daher nur ein Gießtrakt notwendig. Diese Anordnung erlaubt außerdem ein Unterbrechen des Abgießens auf einer beliebigen Strangader, ohne den Gießbetrieb auf den anderen Strangadern abbrechen zu müssen.

Schließlich ist es noch vorteilhaft, daß unter dem Druckgefäß bzw. dem angeschlossenen Kanalrohr eine Notgießeinrichtung angeordnet ist.

Ausführungsbeispiele der Erfindung sind in der Zeichnung dargestellt und werden im folgenden näher beschrieben. Es zeigen
Fig. 1 eine Gesamtansicht der Stranggießvorrichtung im Aufriß von der Seite gesehen,
Fig.2 einen Ausschnitt bezüglich einer Bogenstranggießkokille mit Tauchrohr und Druckgefäß im senkrechten Schnitt, gegenüber Fig.l in einem vergrößerten Maßstab,
Fig.3 ein Detail zwischen Bogenstranggießkokille und Tauchrohr im Längsschnitt wie Fig.2, jedoch in einem noch mehr vergrößerten Maßstab,
Fig.4 einen Teil-Querschnitt durch den Kompensator in einer ersten Ausführungsform,
Fig.5 einen Teil-Querschnitt wie Fig.4 durch den Kompensator in einer zweiten Ausführungsform,
Fig.6 einen Grundriß für eine Mehrstranggießanlage in einer ersten Ausführungsform und
Fig.7 einen Grundriß wie Fig.6 für eine Mehrstranggießanlage in einer zweiten Ausführungsform.

Aus einem Pfannengefäß 1 fließt das Gießmetall, geregelt durch einen Pfannenschieber 2, in eine unter dem Pfannengefäß 1 angeordnete Vakuumkammer 3. Die Vakuumkammer 3 ist mit einer das Vakuum erzeugenden Maschine (nicht gezeichnet) mittels eines Saugrohrs 4 verbunden.

An der Vakuumkammer 3 ist auch eine Legierungszugabeeinrichtung 5 für Legierungsmittel und/oder Schrott vorgesehen. Im Bodenbereich der Vakuumkammer 3 ist ein gasdurchlässiger Einsatz 6 angeordnet. Ein im Bodenbereich angeordneter Schieber 7 bildet zu Beginn des Gießprozesses und im Bedarfsfall den bodenseitigen Verschluß der Vakuumkammer 3.

Im Anschluß an eine Ausgußdüse 7a der Vakuumkammer 3 befindet sich ein Kanalrohr 8 aus feuerfestem Werkstoff, das aus einem vertikal nach unten gerichteten Abschnitt 8a, einem horizontalen Abschnitt 8b und einem vertikal nach oben gerichteten Abschnitt 8c besteht. Das Kanalrohr 8 ist an geeigneter Stelle mit einer Heizeinrichtung 36 versehen, um das Gießmetall bei Bedarf aufzuheizen. Im Bereich der Umlenkung des Abschnitts 8b in den Abschnitt 8c ist eine Verschlußeinrichtung 11 vorgesehen, die erforderlichenfalls die Drainage des Kanalrohrs 8 ermöglicht. Den Abschluß des Abschnitts 8c bildet ein Schieber 12. Dieser Schieber 12 kann gleichzeitig als Bodenverschluß eines Druckgefäßes 13 dienen. Es ist auch möglich, einen zweiten Schieber vorzusehen. Das Druckgefäß 13 dient der Aufnahme des flüssigen Gieß- metalls kurz vor Eintritt in ein Tauchrohr 14, das seinerseits das Gießmetall einer Stranggießkokille 15 zuführt, die grundsätzlich aus einer Bogenstranggießkokille oder aber auch aus einer geraden Stranggießkokille bestehen kann. Mit beiden Systemen sind besondere Vorteile verbunden.

Das Tauchrohr 14 ist entsprechend dem zu gießenden Format des Metallstranges 10 bzw. der entsprechenden Stranggießkokille 15 ausgebildet. Das Druckgefäß 13 ist gegenüber dem Kanalrohr 8 in seinem Querschnitt vergrößert und steht unter einem Gasdruck, der in einem Gasdom 20 aufgebaut ist und der die Hassen der Stranggießkokille 15 und eines Kokillen-Oszillationsantriebs 30 zum Teil kompensiert. Ferner dient der vergrößerte Querschnitt der Beruhigung der Strömung des Gießmetalls und der Abscheidung von metallbegleitenden Stoffen, die von Zeit zu Zeit abgezogen werden.

Der Gasdruck richtet sich nach dem Abstand des Gießmetallspiegels 9 über der Oberseite des horizontal abziehbaren Metallstranges 10.

Über dem Druckgefäß 13 sind ein Kompensator 16 und über diesem ein Schieber 17 angeordnet. Oer Kompensator 16 kompensiert den Kokillenhub gegenüber dem feststehenden Druckgefäß 13 und besteht aus einem Labyrinth-Unterteil 16a und einem LabyrinthOberteil 16b.

Gemäß Fig.4 ( einer ersten Ausführungsform) wird der gasdichte Abschluß von Unterteil 16a und Oberteil 16b mittels Kolbenringen 16d erreicht. Das Unterteil 16a und das Oberteil 16b werden über ein Leitungssystem 16e mit Kühlmittel versorgt. Über eine Gasleitung 16f wird der sich im Druckgefäß 13 einstellende Gasdruck gesteuert und überwacht. Bei Ausfall oder unzulässigen Abfall des Gasdrucks im Druckgefäß 13 fällt das Labyrinth-Oberteil 16b automatisch auf das Labyrinth-Unterteil 16a und blockiert infolge einer Verzahnung 16g dem Gießmetall den Durchfluß und verhindert die Beschädigung der Kolbenringe 16d.
Das Labyrinth-Unterteil 16a und das Labyrinth-Oberteil 16b bilden eine zylindrische, außen liegende Dichtung 16h (Fig.4). Diese Dichtung 16h ist entweder in der Art einer Kolbendichtung 16d (Fig.4) oder in der Art eines Ringbalges 16c (Fig.5) gebildet.

Gemäß Fig.5 (einer zweiten Ausführungsform) werden das Labyrinth-Unterteil 16a und das Labyrinth-Oberteil 16b mittels eines flexiblen Elementes, d.h. mit einer Ringmanschette 16c verbunden, die durch die Verzahnung 16g vor Beschädigung geschützt wird.

Das Druckgefäß 13 weist einen Gaseintritt 18 und eine Schlackenabsticheinrichtung 19 auf.

Die Stranggießkokille 15 ist für eine modifizierte Steuerungstechnik mit einem zweiten, nicht gezeigten Schieber, der über dem Schieber 17 liegt, ausgestattet.

Die Stranggießkokille 15 besitzt ferner Kupferplatten 22 (Fig.2), die das Format für den Metallstrang bilden. Sie können für eine Block-, Rohr- oder Platten-Stranggießkokille 15 ausgebildet sein und werden von außen gekühlt.

Am Einlaufteil 22a der Stranggießkokille 15 (Fig.3) sind semipermeable Leisten 23 ringförmig angeordnet, die der Zuführung und Verteilung geeigneter Schmiermittel dienen. Die Leisten 23 weisen Kanäle 24 auf. Die Kanäle 24 sind sektorial gegliedert und werden mittels einer vielzylindrischen Einspritzpumpe (nicht gezeigt) durch eine Leitung 38 mit Schmiermittel versorgt. Zwischen dem Kompensator 16 und der Stranggießkokille 15 ist ein (innent gekühlter Rahmen 26 angeordnet, der durch den Kokillen-Oszillationsantrieb 30 getragen bzw. angetrieben ist und der auch die Stranggießkokille 15 trägt.

Gemäß den Fig.6 bzw. 7 können mehrere Systeme für Metallstränge 10 nebeneinander angeordnet werden. In diesem Fall verläuft das Kanalrohr 8 jeweils in der Symmetrieachse der Stranggießkokillen 15, d.h. senkrecht zur Strangausziehrichtung 31. Für Hochleistungsanlagen werden zweckmäßigerweise zwei Pfannengefäße 1 jeweils links und rechts der Anlage vorgesehen. Hierdurch wird ein reibungsloses Wechseln der Pfannengefäße 1 ermöglicht, ohne einen üblichen Pfannendrehturm mit unvermeidlichen Pfannenwechselzeiten zu benötigen.

Die dem Anlagenteil des Strangaustrags 37 abgewendete Gießstand-Front 27 (Fig.1) dient allgemein zur Kontrolle der Anlage und dem Service. Hierfür ist ein Manipulator 28 auf Schienen 28a vorgesehen, um die Handhabung folgender und anderer Einrichtungen zu ermöglichen:
- des Tauchrohrs 14
- des Kompensators 16
- des Schiebers 17
- der Stranggießkokille 15
- von Segmenten 29 der Strangführung.

Unter dem Strangaustrag 37 befindet sich der Kokillenoszillationsantrieb 30 sowie (nicht gezeigte) Segmentantriebe.

Für die Aufnahme von im Druckgefäß 13 anfallender Schlacke ist unmittelbar neben diesem eine quer zu den Metallsträngen 10 verfahrbare Schlackenaufnahmevorrichtung 32 vorgesehen.

Zur Aufnahme des Gießmetalls aus dem Gießtrakt im Notfall und für andere Fälle ist eine Absticheinrichtung 33 vorgesehen. Sie ist mittels eines Wagens 34 querverfahrbar und wird außerhalb des Gießbereichs per Kran entsorgt.

Zur Handhabung dünner Metallstränge 10 ist im Strangaustrag 36 eine Haspeleinrichtung 35 vorgesehen.

## Patentansprüche

1. Verfahren zum kontinuierlichen Gießen von Metallsträngen aus hochschmelzenden Metallen, insbesondere von Stahlsträngen, mit endabmessungsnahen Querschnitten, nach dem Prinzip der kommunizierenden Röhren, bei dem das Gießmetall jeweils aus einem Druckgefäß durch jeweils ein Kanalrohr in jeweils eine Stranggießkokille gedrückt wird,
dadurch gekennzeichnet,
daß das Gießmetall aus einem höhergelegenen vorratsbehälter durch das kommunizierende Kanalrohr in ein Druckgeläß mit Gasdom gedrückt wird, daß das Gießmetall durch ein vertikales Tauchrohr , das durch den Gasdom in das Gießmetall eintaucht, in eine im wesentlichen vertikal oszillierende, unabhängige Stranggießkokille transportiert wird und daß der sich bildende Gußstrang im Bogen von der vertikalen in die Horizontale umgelenkt und abgezogen wird.

2. verfahren nach Anspruch 1,
dadurch gekennzeichnet,
daß der in dem Gasdom generierte Druck in Abstimmung mit der Stranggießkokillen-Oszillation gesteuert wird.

3. verfahren nach Anspruch 1 oder 2,
dadurch gekennzeichnet,
daß zwischen der Erstarrungsfront im gegossenen Metallstrang und der Gießmetall-Oberfläche in dem Druckgefäß bzw. der Gießmetall-Oberfläche in der vakuumkammer eine metallostatische Druckdilferenz von mindestens 780 Torr kontinuierlich aufrechterhalten wird.

4. vorrichtung zur Durchführung des verfahrens nach einem oder mehreren der Ansprüche 1 bis 3, bestehend aus einem Druckgefäß und einer mittels eines Kanalrohrs verbundenen Stranggießkokille,
dadurch gekennzeichnet,
daß dem Druckgeläß (13) über das Kanalrohr (8) ein auswechselbares Pfannengeläß (1) vorgeschaltet ist, daß ein Tauchrohr (14) durch einen Gasdom (20) in das in den Druckgeläß (13) belindliche Gießmetall eintaucht und an einer über dem Druckgeläß (13) angeordneten, oszillierbaren Stranggießkokille (15) befestigt ist und daß zwischen Druckgeläß (13) und Stranggießkokille (15) ein dichtender Kompensator (16) für die Stranggießkokillen-Oszillationsbewegung angeordnet ist.

5. vorrichtung nach Anspruch 4,
dadurch gekennzeichnet,
daß zwischen dem Pfannengefäß (1) und dem Druckgefäß (13) eine vakuumkammer (3) mit luftdichten Anschlußverbindungen eingeschaltet ist.

6. vorrichtung nach Anspruch 4,
dadurch gekennzeichnet,
daß das Kanalrohr (8) am Druckgefäß (13) im Bereich des Druckgefäß-Bodens einmündet.

7. Vorrichtung nach den Ansprüchen 4 bis 6,
dadurch gekennzeichnet,
daß der Gießmetallspiegel (9) in der vakuumkammer (3) höher als die Oberseite des horizontal abziehbaren Metallstranges (10) verläuft.

8. vorrichtung nach den Ansprüchen 4 bis 7,
dadurch gekennzeichnet,
daß dem Druckgeläß (13) ein Gießtrakt vorgeschaltet ist, der eine Entgasungseinrichtung und/oder einen Druckspeicher (3a) und/oder eine Legierungszugabeeinrichtung (5) und/oder eine Heizeinrichtung (36) aufweist.

9. vorrichtung nach Anspruch 8,
dadurch gekennzeichnet,
daß an die vakuumkammer (3) anschließend und vor dem Druckgeläß (13) jeweils Schieber (7;12) angeordnet sind.

10. vorrichtung nach einem oder mehreren der Anspüche 4 bis 9,
dadurch gekennzeichnet,
daß das Druckgefäß (13) gegenüber dem Kanalrohr (8) bzw. gegenüber dem Tauchrohr (14) einen erheblich größeren Querschnitt aufweist.

11. vorrichtung nach den Ansprüchen 4 bis 10,
dadurch gekennzeichnet,
daß das Druckgefäß (13) im oberen Bereich mit einer Schlakken-Absticheinrichtung (19) versehen ist.

12. vorrichtung nach einem oder mehreren der Ansprüche 4 bis 11,
dadurch gekennzeichnet,
daß zwischen dem Kompensator (16) und der Stranggießkokille (15) ein Rahmen (26) angeordnet ist,der durch einen Kokillen-Oszillationsantrieb (30) getragen bzw. angetrieben ist und der auch die Stranggießkokille (15) trägt.

13. vorrichtung nach den Ansprüchen 4 bis 12,
dadurch gekennzeichnet,
daß die aus gekühlten Kupferplatten (22) gebildete Stranggießkokille (15) am Einlauf (22a) mit semipermeablen Leisten (23) versehen ist und daß diese Leisten (23) mit Schmiermittelkanälen (23) versehen sind, die mit einer Hochdruckschmiermittelpumpe verbunden sind.

14. vorrichtung nach den Ansprüchen 4 bis 13,
dadurch gekennzeichnet,
daß zwischen der Stranggießkokille (15) und dem Tauchrohr (14) ein Schieber (17) angeordnet ist.

15. vorrichtung nach mehreren der Ansprüche 4 bis 14,
dadurch gekennzeichnet,
daß der Kompensator (16) aus einem an dem Druckgeläß (13) befestigten Labyrinth-Unterteil (16a) und einem an der Stranggießkokille (15) bzw. an dem Schieber (17) befestigten Labyrinth-Oberteil (16b) besteht,daß das Labyrinth-Unterteil (16a) und das Labyrinth-Oberteil (16b) mit zusammenwirkenden verzahnungen (16g) versehen sind, deren Bewegungshub dem Hub der Stranggießkokille (15) entspricht.

16. vorrichtung nach Anspruch 15,
dadurch gekennzeichnet,
daß das Labyrinth-Unterteil (16a) und das Labyrinth-Oberteil (16b) eine zylindrische,außen liegende Dichtung (16h) bilden.

17. vorrichtung nach den Ansprüchen 15 und 16,
dadurch gekennzeichnet,
daß die Dichtung (16h) entweder in der Art einer Kolbenring-Dichtung (16d) oder in der Art eines Ringbalgs (16c) gebildet ist.

18. vorrichtung nach den Ansprüchen 15 bis 17,
dadurch gekennzeichnet,
daß die Dichtung (16h) gekühlt ist.

19. vorrichtung nach einem oder mehreren der Ansprüche 4 bis 18,
dadurch gekennzeichnet,
daß mehrere parallel verlaufende Metallstränge (10) erzeugbar sind, wobei ein oer zwei Pfannengeläße (1) vorgesehen sind und daß quer zu den Metallsträngen (10) eine Gleisbahn (28a) vor den Stranggießkokillen (15) verläuft, auf der ein oder mehrere Manipulatoren (28) für den Wechsel von Stranggießkokillen (15), Kompensatoren (16) oder Tauchrohren (14) verfahrbar sind.

20. vorrichtung nach den Ansprüchen 4 bis 19,
dadurch gekennzeichnet,
daß unter dem Druckgeläß (1) bzw. dem angeschlossenen Kanalrohr (8) eine Notgießeinrichtung (33,34) angeordnet ist.

## Claims

1. PROCESS for the continuous casting of high-melting metals, particularly steel, into strands with cross-sections close to finished dimensions, in accordance with the principle of communicating pipes, wherein the metal to be cast is in each case forced from a pressure vessel via a channel pipe into a mould,
characterised by:
the casting metal being forced from an elevated reservoir via a communicating channel pipe into a pressure vessel having a dome of gas and being transported in a vertical immersion pipe passing through the gas dome, this immersion pipe being submerged in the casting metal, the latter being transferred into an essentially vertically oscillating independent continuous casting mould and the forming strand being deflected in the curved arc from the vertical to the horizontal prior to withdrawal.

2. PROCESS to Claim 1,
characterised by:
the pressure generated in the gas dome being controlled in coordination with mould oscillation.

3. PROCESS to Claim 1 or Claim 2,
characterised by:
the metallostatic pressure differential of at least 780 Torr being continuously maintained between the solidification front in the cast metal strand and the casting metal surface in the pressure vessel or in the vacuum chamber.

4. APPARATUS for performing the process to one or more of Claims 1 to 3, comprising a pressure vessel and a mould linked by a channel pipe,
characterised by:
the pressure vessel (13) being preceded via the channel pipe (8) by a replaceable ladle (1), and an immersion pipe (14) being submerged in the casting metal in the pressure vessel (13) via a gas dome (20) and being mounted at a continuous casting mould (15) capable of being oscillated, such mould being arranged above the said pressure vessel (13), and a sealing compensator (16) for the continuous casting mould oscillation movement being arranged between the pressure vessel (13) and the mould (15).

5. APPARATUS to Claim 4,
characterised by:
a vacuum chamber (3) with air-tight connections being interposed between the ladle (1) and the pressure vessel (13).

6. APPARATUS to Claim 4,
characterised by:
the channel pipe (8) ending in the bottom zone at the pressure vessel (13).

7. APPARATUS to Claims 4 to 6,
characterised by:
the casting metal level (9) in the vacuum chamber (3) being higher than the upper side of the horizontally withdrawable metal strand (10).

8. APPARATUS to Claims 4 to 7,
characterised by:
a casting section being located in front of the pressure vessel (13) and featuring a degassing facility and/or a pressure accumulator (3a) and/or an alloyant charging device (5) and/or a heating device (36).

9. APPARATUS to Claim 8,
characterised by:
slides (7; 12) being arranged adjacent to the vacuum chamber (3) and ahead of the pressure vessel (13).

10. APPARATUS to one or more of Claims 4 to 9,
characterised by:
the pressure vessel (13) having a substantially larger cross-section relative to the channel pipe (8) and/or the immersion pipe (14).

11. APPARATUS to Claims 4 to 10,
characterised by:
the pressure vessel (13) being provided in its upper zone with a slag tapping device (19).

12. APPARATUS to one or more of Claims 4 to 11,
characterised by:
a frame (26) being arranged between the compensator (16) and the continuous casting mould (15) in such manner as to be supported or driven by a mould oscillator drive (30) which likewise carries the continuous casting mould (15).

13. APPARATUS to Claims 4 to 12,
characterised by:
the continuous casting mould (15) formed by cooled copper plates (22) featuring semi-permeable stripos (23) at the inlet (22a) and these strips (23) being provided with lubricant ducts (24) connected to a high-pressure lube pump.

14. APPARATUS to Claims 4 to 13,
characterised by:
a slide (17) being arranged between the continuous casting mould (15) and the immersion pipe (14).

15. APPARATUS to a pluralty of Claims 4 to 14,
characterised by:
the compensator (16) consisting of a lower labyrinth part (16a) mounted at the pressure vessel (13) and a labyrinth upper part (16b) mounted at the continuous casting mould (15) or at the slide (17), and the labyrinth lower and upper parts (16a and 16b), featuring co-active meshing toothing (16g) whereof the motion stroke corresponds to that of the continuous casting mould (15).

16. APPARATUS to Claim 15,
characterised by:
labyrinth lower and upper parts (16a and 16b) forming a cylindrical external seal (16h).

17. APPARATUS to Claims 15 and 16,
characterised by:
the seal (16h) being designed either as a piston ring seal (16d) or in the nature of a ring bellows (16c).

18. APPARATUS to Claims 15 to 17,
characterised by:
the seal (16h) being cooled.

19. APPARATUS to one or more of Claims 4 to 18,
characterised by:
a pluralty of parallel metal strands (10) being achievable to work in conjunction with a ladle or two ladles (1), a rail track (28a) being arranged ahead of the continuous casting moulds (15) in order to permit travel of a manipulator or several manipulators (28) for changing the continuous casting moulds (15), compensators (16) or immersion pipes (14).

20. APPARATUS to Claims 4 to 19,
characterised by:
an emergency casting device (33 or 34) being arranged under the pressure vessel (1) and/or the connected channel pipe (8).

## Revendications

1. Procédé et équipement de coulée continue de brins de métaux en métaux à point de fusion élevé, en particulier de brins d'acier, à section proches des dimensions finales selon le principe des tubes communicants, et pour lequel procédé ou lequel équipement le métal en fusion est poussé à partir d'un récipient sous pression à travers un tube de canalisation vers une lingotière de coulée continue,
caractérisé en ce que
le métal en fusion provenant d'un réservoir surélevé est introduit dans un vaisseau sous pression avec dôme à gaz par le tube de canalisation communicant, que le métal de coulée est transporté dans une lingotière de coulée continue oscillant en prépondérance verticalement par un tube immergé vertical qui plonge dans le métal en fusion en traversant le dôme à gaz, et que le brin de coulée se formant est renvoyé en courbe de la position verticale à la position horizontale et est extrait.

2. Procédé selon la revendication 1,
caractérisé en ce que
la pression générée dans le dôme à gaz est commandée en accord avec l'oscillation de la lingotière de coulée continue.

3. Procédé selon la revendication 1 ou 2,
caractérisé en ce
qu'une pression différencielle métallostatique d'au moins 780 Torr est maintenue en permanence entre le front de solidification dans le brin de métal coulé et la surface du métal liquide dans le vaisseau sous pression, ou la surface du métal liquide dans la chambre à vide.

4. Dispositif de réalisation du procédé selon l'une ou plusieurs des revendications 1 à 3, constitué par un vaisseau sous pression et une lingotière de coulée continue y raccordée au moyen d'un tube de canalisation,
caractérisé en ce que
le vaisseau sous pression (13) est précédé d'un récipient de poche interchangeable (1) par le tube de canalisation (8), qu'un tube immergé (14), fixé sur une lingotière oscillante (15) implantée au-dessus du vaisseau sous pression (13) plonge dans le métal liquide contenu dans le vaisseau sous pression (13) en traversant un dôme à gaz (20), et qu'un compensateur d'étanchéité (16) pour les mouvements d'oscillation de la lingotière est implanté entre le vaisseau sous pression (13) et la lingotière de coulée continue (15).

5. Dispositif selon la revendication 4,
caractérisé en ce
qu'une chambre à vide (3) avec raccordements étanches à l'air est mise en oeuvre entre le récipient de poche (1) et le vaisseau sous pression (13).

6. Dispositif selon la revendication 4,
caractérisé en ce que
le tube de canalisation (8) débouche dans le secteur du fond du vaisseau de pression (13).

7. Dispositif selon la revendication 4,
caractérisé en ce que
le niveau de métal liquide (9) dans la chambre à vide (3) est plus élevé que le côté supérieur du brin de métal horizontalement extractable (10).

8. Dispositif selon les revendications 4 à 7,
caractérisé en ce
qu'une section de coulée, présentant un équipement de dégazage et/ou un accumulateur à pression (3a) et/ou un disposition d'adjonction d'alliage (5) et/ou un dispositif de chauffage (36) est placée en amont du vaisseau sous pression.

9. Dispositif selon la revendication 8,
caractérisé en ce que
des tiroirs (7; 12) sont implantés sur la chambre à vide (3), en aval et en amont du vaisseau sous pression (13).

10. Dispositif selon l'une ou plusieurs des revendications 4 à 9,
caractérisé en ce que
le vaisseau sous pression (13) présente une section nettement supérieure à celle du tube de canalisation (8) ou du tube immergé (14).

11. Dispositif selon les revendications 4 à 10,
caractérisé en ce que
le vaisseau sous pression (13) est muni d'un dispositif de séparation de scories (19) dans sa partie supérieure.

12. Dispositif selon l'une ou plusieurs des revendications 4 à 11,
caractérisé en ce
qu'un cadre (26) supporté ou entraîné par un entraînement en oscillation de lingotière (30), et supportant également la lingotière de coulée continue (15) est implanté entre le compensateur (16) et la lingotière de coulée continue (15).

13. Dispositif selon les revendications 4 à 12,
caractérisé en ce que
la lingotière de coulée continue (15) formée par des plaques de cuivre refroidies (22) est munie, à son entrée (22a), de listels semi-perméables (23) équipés de canaux à lubrifiants (24) reliés à une pompe à lubrifiants haute pression.

14. Dispositif selon les revendications 4 à 13,
carctérisé en ce
qu'un tiroir (17) est implanté entre la lingotière de coulée continue (15) et le tube immergé (14).

15. Dispositif selon plusieurs des revendications 4 à 14,
caractérisé en ce que
le compensateur (16) est constitué par une partie inférieure en labyrinthe (16a) fixée sur le vaisseau sous pression (13), et d'une partie supérieure en labyrinthe (16b) fixée sur la lingotière de coulée continue (15) ou sur le tiroir (17), que la partie inférieure en labyrinthe (16a) et la partie supérieure en labyrinthe (16b) sont munies de dentures concourantes (16g), dont la course de mouvement correspond à la course de la lingotière de coulée continue (15).

16. Dispositif selon la revendication 15,
carctérisé en ce que
Les parties inférieure (16a) et supérieure (16b) en labyrinthe forment un joint d'étanchéité cylindrique (16h) situé à l'extérieur.

17. Dispositif selon les revendications 15 et 16,
caractérisé en ce que
le joint (16h) peut être formé soit en tant que joint à bague à piston (16d), soit en tant que soufflet annulaire (16c).

18. Dispositif selon les revendications 15 à 17,
caractérisé en ce que
le joint d'étanchéité est refroidi(16h).

19. Dispositif selon l'une ou plusieurs des revendications 4 à 18,
caractérisé en ce
qu'il est possible de produire plusieurs brins de métal parallèles (10), un ou deux récipients de poches (1) étant prévus, et qu'une voie de rails (28a) sur laquelle peuvent être déplacés un ou plusieurs manipulateurs (28) pour le changement de lingotières de coulée continue (15), de compensateurs (16) ou de tubes immergés (14), est implantée transversalement au déplacement de la lingotière de coulée continue (15).

20. Dispositif selon les revendications 4 à 19,
caractérisé en ce
qu'un équipement de coulée de secours (33, 34) est implanté sous le vaisseau sous pression (1) ou sous le tube de canalisation (8) raccordé.
